# EUROPÄISCHE PATENTSCHRIFT

(11) **EP 1 317 999 B1**
(45) Veröffentlichungstag und Bekanntmachung des Hinweises auf die Patenterteilung: **22.03.2006**
(21) Anmeldenummer: 01128964.2
(22) Anmeldetag: 06.12.2001
(51) Int. Cl.: B26F 3/00

(54) **Wasserstrahl-Schneidemaschine mit berührungsloser und wahlweise taktiler Abstands-Führungssensor-Einrichtung**
Water jet cutting machine having a non-contacting and alternatively a contacting device with a distance and guiding detector
Machine pour la coupe à jet d'eau ayant un dispositif non tactile et alternativement tactile avec détecteur de distance ainsi que de guidage

(43) Veröffentlichungstag der Anmeldung: 11.06.2003
(73) Patentinhaber: Schmall, Karl-Heinz, D-76532 Baden-Baden (DE)
(72) Erfinder: Schmall, Karl-Heinz, D-76532 Baden-Baden (DE)
(74) Vertreter: WOLF & LUTZ

(56) Entgegenhaltungen:
- EP-A- 0 594 091
- FR-A- 2 699 852
- JP-A- 63 267 198
- US-A- 5 588 593
- US-A- 6 049 580

## Beschreibung

Neben den herkömmlichen thermischen Verfahren beim Schneiden und Trennen von vorwiegend metallischen, plattenförmigen Werkstücken mittels Autogen,Plasma- und LaserSchneidmaschinen hat sich In den letzten Jahren das nicht thermische abrasive WasserstrahlSchneiden weltweit in stelgendem Umfang etabliert.

Wasserstrahlschneidemaschinen mit einem Schneidkopfantrieb für die automatische Nachführung des Wasserstrahl-Schneidkopfes zum Aufrechterhalten eines gleichmäßigen Abstandes während des Schneidvorganges, durch Ermitteln des Abstandes zwischen dem Stralhrohrausgang und dem Werkstück durch einen mitgeführten induktiven Sensor, wobei in den Hauptkörper ein oder mehrere Zuleitungsrohre für Spülmittel eingeführt sind, sind bekannt. Eine solche vorrichtung wird im US-A-6049580 offenbart, das als nächstliegender Stand der Technik betrachtet wird.

Bei diesem Trennverfahren wird ein kontinuierlicher dünner Wasserstrahl, mit sehr hoher Geschwindigkeit aus einem Strahlrohr in geringem Abstand von wenigen Millimetern zum Werkstück austretend, zum abrasiven Abtragen von Werkstück-Material angewendet. Dem unter sehr hohem Druck von einigen tausend BAR stehenden Wasser werden kurz vor dem Eintritt In das Strahlrohr sehr scharfkantige und sehr harte Abrasiv-Mittel In feiner Körnung beigemischt, die es ermöglichen, sowohl spröde als auch weiche, nichtmetallische Werkstoffe ebenso wie nahezu alle Metalle wirtschaftlich zu bearbeiten.

Bei thermischen Verfahren kommt es darauf an, die Energiequelle, wie z.B. die Gas/Sauerstoff. Flamme des Autogenbrenners oder den Lichtbogen eines Plasmabrenners, nahe genug an das Werkstück heranzuführen, um dieses Im Trennbereich zu verflüssigen.

Für Wasserstrahlschneiden ist die abrasive Energie in unmittelbarer Nähe zur Austrittsöffnung des Strahlrohrs am größten und deshalb am wirksamsten für den abrasiven Schneidvorgang.

Sowohl bei den thermischen Trennverfahren wie auch beim Wasserstrahischneiden ist es also notwendig, den Abstand zwischen dem Bearbeitungswerkzeug und dem Werkstück möglichst optimal einzuhalten.

Um den optimalen Abstand auch dann aufrecht zu erhalten, wenn bei senkrecht positioniertem Werkzeug die Lage der Oberfläche des Werkstücks nicht horizontal bleibt, wie z.B. bei nicht völlig waagrechter Lagerung von Platten, werden bei thermischen Brenn- und Laserschneidmaschinen berührende (taktile) oder nicht berührende Abstandssensor-Führungssysteme eingesetzt, die über einen Nachführ-Antrieb des Bearbeitungs-Werkzeuges automatisch den Bearbeitungs-Abstand während des Schneidens konstant halten. Als taktile Sensoren werden Gleitschuhe oder Gleitringe verwendet, deren Position in Relation und in Richtung zur Werkzeug-Bearbeitungsachse ein elektrisches Regelungssignal erzeugt, welches über einen Antrieb zum Nachführen des Bearbeitungswerkzeuges verwendet wird, wenn Abweichungen vom gewünschten Abstand auftreten.
Nicht berührende Sensoren sind als kapazitive, induktive und brennspannungsabhängige Systeme bei thermischen Schneidmaschinen seit Jahrzehnten allgemein im Einsatz. Ihre elektrischen Ausgangssignale sind ebenfalls Funktionen des Abstandes zum Werkstück.
Beim Wasserstrahlschneiden können kapazitive Sensoren nicht verwendet werden, weil diese nur bei trockener Umgebung zuverlässige Signale liefern. Andere berührungslose Abstands-Sensorsysteme, wie Triangulations-Laser, optoelektronische oder Ultraschall-Abstands-Sensoren, kommen aus Gründen der Bearbeitungs-Umgebung (Spritzwasser, Rückprall und Abrasiv-Materialansammlungen) nicht in Betracht.
Bislang werden deshalb Wasserstrahl-Schneidemaschinen mit taktilen Abstands-Sensoren betrieben, die
entweder vor Beginn des Bohr- und Schneidzyklus den Abstand zwischen der Austrittsöffnung des Strahlrohres und dem Werkstück ermitteln, dann vom Werkstück abgehoben werden und während des Schneidens nicht im Eingriff sind,
oder während des Bohr- und anschließenden Schneidvorganges auf dem Werkstück aufliegend gleitend mitgeführt werden.
Mit gleitenden taktilen Sensoren können Schneidprozesse sowohl bei Metallen als auch bei nichtmetallischen Materialien ausreichender Festigkeit abstandsgeregelt durchgeführt werden.

Bei empfindlichen Oberflächen der Werkstücke, wie Sichtflächen von Metallen oder polierten bzw. glasierten nichtmetallischen Materialien, ergeben sich jedoch Probleme durch Verkratzen In Folge abgelagerter Abrasivmittel und Materialabtragungen auf der WerkstückOberfläche.

In letzter Zeit wurden versuchsweise vereinzelt induktive Sensorsysteme beim Wasserstrahlschneiden eingesetzt. Induktive Sensorsysteme arbeiten nach dem Prinzip der Rückwirkung von Induzierten Wirbelstromfeldern auf eine induktivität. Sie sind unempfindlich gegen Wasser und Wasserdampf. Dabei hatte sich gezeigt, dass der Rückprall des hochenergetischen Wasserstrahls, insbesondere beim Bohrvorgang (vor dem Durchstechen des Werkstücks und damit vor dem eigentlichen Schneiden) im Zusammenwirken mit dem Abrasivmittel, den Sensorkörper extrem belastet und nach kurzer Betriebszeit zerstört.
Für nichtmetallische Materialien ist das induktive Verfahren nicht einsetzbar, da dort keine Wirbelstromfelder entstehen.

Die vorliegende Erfindung bezieht sich auf eine Wasserstrahl-Schneidemaschine mit allen Merkmalen des Anspruchs 1. Weitere bevorzugte Ausführungen der Erfindung werden in den abhängigen Ansprüchen offenbart Die Erfindung ist nachstehend anhand zeichnerischer veranschaulichter Ausführungsbeispiele näher erläutert.

Eine Ausgestaltung ist in Fig 1 dargestellt
Darin ist mit 1 der Wasserstrahl-Schneldkopf in einer funktionell vereinfachten Form gezeigt. Mit 2 Ist das Ventil für den Wasser-Zufluse benannt, der durch das Rohr 3 in den Schneidkopf geführt ist 4 stellt das Zuleitungerohr für das abrasive Mittel dar, welches Im Schneidkopf dem Wasser zugeführt, von diesem mitgerissen und nach dem Austreten aus dem Strahlrohr 12 zum Abtragen des Materials am Werkstück 13 dient
Der Hauptkörper 5 mit der nicht gezeichneten Klemmvorrichtung ist konzentrisch zum Strahlrohr 12 auf dieses aufgeschoben. Er trägt den Sensorkörper 6 und umhüllt diesen teilweise auf der Seite zum mechanischen Schutz.
In den Hauptkörper 5 führt ein Rohr 7 mit dem Verbindungskabel 8 zum elektrischen Anschluß des Sensors 6.
Ein weiteres Rohr 10 führt zu einer Ringkammer 11. Diese ist parallel und konzentrisch zum Strahlrohr bis zu dessen Austritt aus dem Sensorkörper verlängert, jedoch mit einem geringeren Durchmesser.
Durch das Rohr 10 wird das Spülmittel, vorzugsweise Wasser, mit hohem Druck in die Ringkammer 11 gepresst.
Das Wasser strömt dann parallel zum Strahlrohr und dieses umhüllend mit zunehmender Geschwindigkeit in Richtung zum Strahlrohreingang aus. Zu Fig 1 wird dies durch Pfeile angedeutet.
Die kinetische Energie des ausströmenden Spülmittel bewirkt, dass Materialansammlungen durch das abrasive Strahlmittel und durch Materialabtfagung oberhalb des Werkstücks nach allen Seiten weggespült werden. Bei metallischen und nichtmetallischen Werkstücken werden dadurch Stauungen, zusätzliche seitliche Belastungen des Strahlrohrs und Rückwirkungen auf die Sensorfunktion vermieden.

Beim "Bohren", also in der Zeit der Einwirkung des Wasserstrahls auf die WerkstückOberfläche bis zum Durchstoßen des Werkstücks, wird der gesamte Materialabrieb zusammen mit dem Abrasivmittel entgegengesetzt zur Strahlrichtung, also in Richtung zum Sensor, zurückgeschleudert und trifft mit hoher kinetischer Energie auf die Unterseite des Sensorkörpers auf.
Das Material des Sensorkörpers 6 ist zwar im Rahmen des Möglichen resistent gegen diese Belastungen, um jedoch einen zuverlässigen Schutz des Sensorkörpers zu erreichen, ist dieser auf seiner Unterseite mit einer Schutzplatte 14 ausgestattet. Diese ist von solcher Beschaffenheit, dass sie die auftretenden Partikel beim Bohrvorgang abbremst und außerdem weitgehende Abriebfestigkeit aufweist. Sie kann je nach Erfordernissen mit wenigen Handgriffen leicht ausgetauscht werden, wenn sie einen bestimmten Verschleiss erlitten hat. Zur Überwachung des Verschleissgrades dieser Schutzplatte ist erfindungsgemäß diese Platte mit Vorrichtungen ausgerüstet, die bei einem bestimmten Verschleiss ein elektrisches Signal auslösen, das zum Austausch auffordert.

Eine Ausbildung dieser Schutzplatte ist in Fig 2 Av.B gezeigt.
Mit 14 ist die Schutzplatte bezeichnet. Sie besteht beispielsweise aus einem gummiartigen Material. In ihrem Innern etwa mittig ist eine Leiterbahn-Anordnung 16 vorzugsweise in Form einer gedruckten Schaltung auf einen dünnen Träger 15 oder in Form von dünnen Drahten in einer Spiralanordnung, unmittelbar eingebettet, eingebracht. Ein elektrischer Kondensator 17 verbindet beide Enden der Spirale miteinander, so dass diese Anordnung einen Schwingkreis bildet, der eine bestimmte Resonanzfrequenz aufweist.

Im Sensorkörper befindet sich zusätzlich zur Sensoranordnung selbst ein weiterer Schwingkreis, der auf die gleiche Frequenz wie der In der Schutzplatte untergebrachte Schwingkreis abgestimmt und vorzugsweise mit einem Oszillatorkreis verbunden ist.

Durch die unmittelbare Nähe des Schwingkreises in der Schutzplatte und dieser Oszillator + Schwingkreisschaltung im Sensorkörper ist eine enge Kopplung beider Kreise gegeben. Der passive Kreis in der Schutzplatte entzieht dem Oszillator-Schwingkreis so viel Energie, dass dieser nicht mehr die Selbsterregungsbedingung erfüllen kann. Dadurch setzt die Oszlllatorschwingung aus und der Oszillator gibt keine Ausgangsspannung zur Signalerzeugung ab.
Sobald der Verschleiss der Schutzplatte soweit fortgeschritten ist, dass die Leiterbahnen teilweise freigelegt und dem Angriff der rückprallenden Partikel direkt ausgesetzt sind, treten nach kurzer Betriebszeit Unterbrechungen an den Leiterbahnen auf, so dass der dämpfende Schwingkreis in der Schutzplatte aufgetrennt wird, daraufhin der Oszillator nicht mehr bedämpft ist und sofort anschwingen kann. Dessen Ausgangsspannung erzeugt das Aufforderungs-Signal "Schutzplatte tauschen".

Dieses Signal wird auch bei fehlender Schutzplatte abgegeben. In der Maschinensteuerung kann es zum Blockieren der Inbetriebnahme des Schneidkopfes verwendet werden.
Eine andere Ausbildung der Schutzplatte ist in Fig 3 Au.B gezeigt.
Zur Überwachung des Verschleissgrades wird in dieser Ausbildung nicht ein passiver Schwingkreis in die Schutzplatte eingebracht, wie in Fig 2 abgebildet, sondern die beiden Enden der vorzugsweise mäanderförmigen oder spiraligen Leiterbahn werden mit einem Kabelanschluß verbunden, der zu einer Überwachungsschaltung auf Leiterbahn-Unterbrechung führt. Sobald die Leiterbahn an einer Stelle unterbrochen wird, spricht die Überwachungsschaltung an und erzeugt wiederum das Signal "Schutzplatte tauschen".

In Fig 3 A ist die Schutzscheibe 14 mit der Zwischenschicht-Leiterbahnanordnung 18 als mäanderförmige Ausbildung gezeigt.
Die Leiterbahn 18 ist über das Kabel 19 über eine nicht dargestellte Steckverbindung zur Überwachungsschaltung 20 geführt, welche in bekannter Weise eine Leiterbahnunterbrechung detektiert. Ein anderes Beispiel für die Ausbildung des elektrischen Anschlusses Ist in Fig 3B dargestellt. Die Kontaktierung der Leiterbahn ist hier unmittelbar am Sensorkörper vorgesehen. In Fig 3 B ist der Sensorkörper 6 mit einem Innenrohr 33 aus einem isolierenden Material versehen, das mit Kontaktierungen 34 und den Anschlüssen 35 ausgerüstet ist Die Leiterbahn 18 führt in der Schutzplatte 14 zu entsprechenden Kontaktflächen gegenüber den Kontaktierungen 34. Fig 3 B zeigt nur die zum Verständnis dieser Ausbildung erforderlichen Teile des Sensorsystems.

Bei der Zusatzeinrichtung für die Abstandsregelung mit Hilfe eines taktilen Zusatzes zum induktiven Sensor ist folgendes Funktionsprinzip zu Grunde gelegt:
Bei nicht metallischen bzw. nicht elektrisch gut leitfähigen Werkstücken können sich durch die magnetischen Wechseifelder des induktiven Sensors keine Wirbelströme im Werkstück ausbilden, so dass die Induktivität des Sensors bzw. seine Wechselfeldverteilung durch das Werkstück nicht verändert wird und der Sensor keine abstandsabhängigen Signale erzeugen kann.

Der taktile Zusatz ist nun so beschaffen, dass ein metallischer Körper vorzugsweise ein Ring oder ein Rohrstück, welches in Richtung der Hauptachse des Strahlrohrs beweglich gelagert und mit einem taktilen, alsoauf dem Werkstück aufliegenden, verschleissarmen, vorzugsweise ringförmigen Körper verbunden ist. Im Falle der Ringform des metallischen Körpers ist dieser zwischen Werkstück und Sensorkörper parallel zu diesem angeordnet und kann in Richtung zum Sensorkörper ausgelenkt werden.

Wird ein Rohrstück verwendet, so wird dieses konzentrisch zum Sensorkörper und diesen seitlich umschließend zwischen Sensorkörper und der mantelartigen Fortsetzung des metallischen Hauptkörpers angeordnet, Dadurch bildet das Rohrstück einen Kurzschlussring in seiner Wirkung auf das induktive Sensorsystem, der dessen elektrische Werte je nach seiner Position zum Sensorsystem verändert.
Fig 4 zeigt eine der möglichen Ausbildungsformen der taktilen Zusatzeinrichtung als Beispiel eines ringförmigen metallischen Körpers zwischen dem Werkstück und dem Sensorkörper, teilweise in Schnitt-Darstellung zum besseren Verständnis.

In Fig 4 ist auf dem Hauptkörper 5 des Sensors der taktile Zusatz 21 aufgesetzt und In nicht besonders gezeichneter Weise befestigt.
Der taktile Zusatz enthält eine vertikal auslenkbare seitensteife Führungseinrichtung, die schematisch angedeutet und mit 22 bezeichnet ist. Ihre Gestaltung wird in Fig 6 näher beschrieben. Sie führt Stützen 23, die den metallischen Ring 24 tragen. Er kann sich In Richtung zum Sensorkörper parallel bewegen. Die Stützen 23 führen weiter zum Gleitring 25, welcher in Arbeitsstellung des Schneidkopfes auf dem Werkstück aufliegt.

Wenn sich die Werkstück-Position der Oberfläche relativ zur vertikalen Position des Schneidkopfes verändert, so wird der Gleitring 25 oder an dessen Stelle eine oder mehrere Rollen-bzw. Radführungen oder pneumatische bzw. hydraulische Abstandsführungen ebenfalls eine relative Verlagerung in Richtung zum Sensor hin oder von ihm weg ausführen und dabei den metallischen Ring 24 mitnehmen, so dass sich dessen Abstand zum Sensor verändert.

Der Sensor reagiert daraufhin so, als befinde sich unter ihm ein metallisches Werkstück, so dass sein Ausgangssignal eine Funktion des Abstandes zum Werkstück darstellt.

Der metallische Ring 24 kann ebenfalls mit einem Verschleissschutz auf seiner Unterseite ausgestattet werden, wie in Fig 1 beschrieben.

Beim seitlichen Verfahren des Schneidkopfes parallel zum Werkstück, während des Wasserstrahlschnittes, gleitet der Ring 25 auf dem Werkstück mit, wobei das Spülmittel, angedeutet als Pfeile, dafür sorgt, dass sich die Abrasiv-Partikel nicht am Gleitring anhäufen können. Dieser ist mit Durchbrüchen versehen, durch die die Partikel nach aussen weggeschwemmt werden.
Fig 5 zeigt eine ähnliche Anordnung eines taktilen Zusatzes, ausgerüstet mit einem rohrförmigen metallischen Körper.

An Stelle des in Fig 4 gezeigten metallischen Ringes 24 ist in Fig 5 der metallische Rohrkörper 27 angeordnet, der konzentrisch um den Sensorkörper 6 positioniert ist. Durch zweckmäßige Anordnung der Spulen im Innern des Sensorkörpers wird erreicht, dass die vertikale Verschiebung des metallischen Rohrkörpers 27 gleiche Ausgangssignale des Sensors bewirkt, wie es der metallische Ringkörper unterhalb des Sensors oder ein metallisches Werkstück bei gleicher vertikaler Auslenkung bzw. Abstandsänderung ergeben würde.

In Fig 5 ist ein ringförmiger Spalt zwischen dem Sensorkörper 6 und dem Fortsatz des Sensor-Hauptkörpers 5 vorhanden, in dem der Rohrkörper 27 bewegt wird.

Fig 6 zeigt ein Beispiel für die Führungseinrichtung des beweglichen Teils einer taktilen Zusatzeinrichtung.

Die Führungseinrichtung weist mehrfach in 2 oder mehreren Ebenen konzentrisch um den Sensorkörper angeordnete Blattfedersegmente 28 auf.

Jedes Blattfederelement weist einen symmetrischen Schlitz auf, der das Element in 2 gleichartige federnde Streifen aufteilt, so dass die federnde Länge größer wird.

Am Ende der Blattfedersegment-Strelfen sind Bohrungen 29 und 31 vorgesehen. Durch die Bohrungen 29 sind verschraub- oder vernietbare Stempel 30 eingebracht, die im Körper des taktilen Zusatzes oben enden und den aussenliegenden Teil des Federsegments dort fixieren.

Die Bohrungen 31 sind ebenfalls mit gleichartigen Stempeln versehen, die sich in den Halterungen 23 für den Gleitring 25 fortsetzen. Auf der Oberseite sind weiterhin Zusatzfedern 31 mit Verstellschrauben 32 angeordnet, mit denen die abwärtsgerichtete Federkraft eingestellt werden kann.

Ein in Fig 6 nicht besonders gezeichneter Anschlag für die inneren Federsegmentstreifen begrenzen den Federweg nach unten.

Aus der Fig 6 ist leicht die Funktion dieser gleitfreien Führungseinrichtung zu ersehen. Sie zeigt der Übersicht halber lediglich die Blattfedersegmente. Die beiden inneren Federsegmentstreifen können sich am offenen Ende in Richtung vom Betrachter weg oder zu ihm hin bewegen, während die äußere Federsegmentstreifen in ihrer Lage bleiben. Das geschlossene Ende des Federsegment folgt der Durchbiegung des inneren Federsegmentstreifens etwa auf halbem Wege.

Durch die übereinander in 2 oder mehreren Ebenen angeordnete geschlitzten Federsegmente wird besonders hohe seitliche Steifigkeit bei großem Auslenkweg erreicht.
Selbstverständlich können bei geringen Auslenkwegen auch nichtgeschlitzte Federsegmente, In 2 oder mehreren Ebenen angeordnet, verwendet werden, wie in Fig 7 schematisch gezeigt. Durch die Bohrungen 29 führen wiederum Stempel zum Körper des taktilen Zusatzes.
Die Segmente 33 sind hier nihct geschlitzt. In den Bohrungen 31 sind ebenfalls Stempel angeordnet, die zum Gleitring 25 wie in Fig 6 dargestellt führen.
Selbstverständlich ist diese Befestigungsart nur eine mögliche Variante der Einspannung am Zusatzkörper. Auch Klemmvorrichtungen können eingesetzt werden.

## Patentansprüche

1. Wasserstrahlschneidemaschine mit berührungsloser und wahlweise taktiler Abstandsführungs-Sensoreinrichtung und einem SchneidkopfAntrieb für die automatische Nachführung eines Wasserstrahl-Schneidkopfes (1) zum Aufrechterhalten eines gleichmäßigen, voreinstellbaren Abstandes während des Schneidvorganges, durch ununterbrochenes Ermitteln des Abstandes zwischen einem Strahlrohr-Ausgang und einem Werkstück (13) durch mitgeführte Sensoren, die ein elektrisches Regelungssignal für den Antrieb des Schneidkopfes in Richtung vom oder zum Werkstück (13) erzeugen, wobei ein vorzugsweise metallischer Hauptkörper (5) entweder konzentrisch zu einem Strahlrohr (12) auf diesem oder dessen Halterung aufgeschoben und dort durch eine Klemmvorrichtung festgelegt ist order dass dieser Hauptkörper (5) mit einer Strahlrohr-Halterung eine zum Strahlrohr (12), konzentrische konstruktive Einheit bildet, wobei ferner der Hauptkörper (5) einen innenliegenden induktiven Sensorkörper (6) zylindrisch-rohrförmiger Bauform enthält, welcher eine in seiner Hauptachse zentrisch verlaufende Bohrung aufweist, deren Durchmesser größer ist als der Durchmesser des Strahlrohres (12), wobei weiterhin in den Hauptkörper(5) ein oder mehrere Zuleitungsrohre (10) für Spülmittel so eingeführt sind, dass das Spülmittel parallel zum Strahlrohr (12) in Richtung zum Werkstück (13) hin austreten kann und dort den beim Bohr- und Schneidvorgang entstehenden Abrieb und die abrasiven Partikel aus der Schneideinrichtung wegschwemmt, wobei außerdem eine Zusatzeinrichtung auf den Hauptkörper (5) aufgesetzt und dort befestigt werden kann, die für taktile und/oder quasitaktile, unmittelbar oder mittelbar mit dem Werkstück (13) in Verbindung stehende Fühleinrichtungen ausgerüstet und so beschaffen ist, dass sie eine Relativbewegung zwischen metallischen Teilen der Fühleinrichtung mit ihrer beweglichen Führungseinrichtung an dem induktiven Sensorkörper (6) aus- (6) führen kann und wobei diese Relativbewegung der metallischen Teile den Sensorkörper (6) in einer Weise beeinflusst, dass dieser ein der relativen Verlagerung entsprechendes elektrisches Ausgangssignal erzeugt.

2. Wasserstrahl-Schneidemaschine nach Anspruch 1,
**dadurch gekennzeichnet,**
**dass** der metallische Hauptkörper (5) in den Sensorkörper (6) einen teilweise ringförmig umschließenden, und gegen mechanische Seitenbelastungen schutzenden Fortsatz trägt, welcher zugleich als Aufnahmekörper für eine Zusatzeinrichtung eingerichtet ist.

3. Wasserstrahl-Schneidemaschine nach Anspruch 1,
**dadurch gekennzeichnet,**
**dass** zum Schutz des Sensorkörpers (6) gegen Materialabrieb durch den Rückprall von Abriebpartikeln und abrasive Strahlmittel Schutzplatten (14) aus abriebresistentem, nicht metallischen Material vorgesehen sind, die den Sensorkörper (6) von unten her und von den Seiten her schützen, dass ferner diese Schutzplatten auswechselbar gestaltet sind, dass sie mit Einrichtungen zur Feststellung eines bestimmten maximalen Verschleißgrades ausgerüstet sind, die ein elektrisches Überwaehungssignal auslösen, wenn dieser Verschleiß erreicht ist.

4. Wasserstrahl-Schneidemaschine nach Anprüchen 1 und 3
**dadurch gekennzeichnet**
**dass** zur Überwachung des Verschleißgrades im Innern der Schutzplatte (14) und parallel zu deren Außenflächen eine Leiterbahn-Anordnung (16) eingebracht ist, die bei einem bestimmten Verschleißgrad unterbrochen wird und die durch eine Überwachungsschaltung bekannter Art bei Unterbrechung eine Schaltsignal auslöst

5. Wasserstrahl-Schneidemaschine nach Ansprüchen 1,3 und 4,
**dadurch gekennzeichnet,**
**dass** die Leiterbahn-Anordnung (16) eine etwa spiralige Form aufweist und eine Induktivität bildet, dass die beiden Enden der Leiterbahn durch einen elektrischen Kondensator (17) miteinander verbunden sind, so dass ein elektrischer Schwingkreis entsteht, dass im Sensorkörper (6) ein weiterer, vom sensorkörper (6) unabhängiger Schwingkreis vorgesehen ist, der auf die gleiche Resonanzfrequenz abgestimmt, mit dem Schwingkreis in der Schutzplatte eng gekoppelt und mit einer Oszillatorschaltung verbunden ist, welche bei intaktem Schwingkreis in der Schutzplatte (14) so bedämpft wird, dass sich keine Selbsterregung einstellen kann, solange dieser Schwingkreis nicht unterbrochen ist, jedoch nach seiner Unterbrechung sogleich anschwingt und ein Meldesignal erzeugt, welches zum Austauschen der Schutzplatte auffordert.

6. Wasserstrahl-Schneidemaschine nach Anprüchen 1,3, und 4
**dadurch gekennzeichnet,**
**dass** die Leiterbahn-Anordnung (16) eine etwa spiralige oder mäanderförmige Konfiguration aufweist und dass ihre Enden zu einem Kabel oder zu einer Kontaktierung am Sensorkörper (6) oder am Hauptkörper (5) und weiter zu einer Strom-Überwachungsschaltung führen, die bei Unterbrechung der Leiterbahn (16) durch verschleiß der Schutzplatte (14) ein Meldesignal auslöst

7. Wasserstrahl-Schneidemaschine nach Ansprüchen 1,3, und 4,
**dadurch gekennzeichnet,**
**dass** die Leiterbahn (16) eine etwa spiralige Form im Zentrum aufweist, die sich nach außen hin in eine mäanderförmige Konfiguration erweitert, dass beide Enden miteinander verbunden sind und dass **dadurch** ein Kurzschlussring gebildet wird, der auf eine besondere, von der Sensorfunktion getrennte und im Sensorkörper untergebrachte Oszillatorschaltung, eng gekoppelt ist, so dass bei Unterbrechung der Leiterbahn durch Rückwirkung auf die Oszillatorschaltung deren Schwingfrequenz erheblich verändert wird und dass diese Veränderung in einer nachgeschalteten Diskriminatorschaltung ein Meldesignal erzeugt

8. Wasserstrahl-Schneidemaschine nach Anspruch 1
**dadurch gekennzeichnet,**
**dass** die Zusatzeinrichtung für die taktile bzw. quasitaktile Abstandsermittlung zwischen Strahlrohrende und Werkstück bei nicht metallischem Material aus einem Trägerkörper besteht, der über den Hauptkörper (5) der Sensoreinrichtung konzentrisch geschoben und dort durch Schrauben oder Klemmen befestigt werden kann, dass der Trägerkörper mit einer Führungseinrichtung versehen ist, die einen in der Hauptachse beweglichen metallischen und mit einer taktilen Gleit- oder Rollvorrichtung oder einer quasitaktilen hydraulischen oder pneumatischen Staudruck-Einrichtung versehen, den induktiven Sensorkörper (6) unmittelbar beeinflussenden ring-oder rohrförmigen Körper führt, dessen Bewegung relativ zum Sensorkörper (6) durch die taktile Gleit- oder Rollvorrichtung oder durch die Staudruck-Einrichtung bewirkt wird.

9. Wasserstrahl-Schneidemaschine nach Ansprüchen 1 und 8,
**dadurch gekennzeichnet,**
**dass** ein durch die Führungseinrichtung geführter Metallring (24) unmittelbar unterhalb des Sensorkörpers (6) beweglich angeordnet ist und dass bei seiner Positionsänderung zum Sensorkörper (6) dieser in gleicher oder ähnlicher Weise wie bei einem metallischen Werkstück entsprechende Sensor-Ausgangssignale erzeugt.

10. Wasserstrahl-Schneidemaschine nach Anspruch 1 und 8
**dadurch gekennzeichnet,**
**dass** ein durch die Führungseinrichtung geführtes Metallrohr (27) konzentrisch zum Sensorkörper (6) diesen umschließend beweglich angeordnet ist und dass bei seiner Positionsänderung in Richtung der Hauptachse der Sensorkörper (6) in gleicher oder ähnlicher Weise wie bei einem metallischen Werkstück entsprechende Ausgangssignale erzeugt.

11. Wasserstrahl-Schneidemaschine nach Anspüchen 1, 8, 9 und 10,
**dadurch gekennzeichnet,**
**dass** die Führungseinrichtung aus einer Anordnung von Blattfedern (28) in zwei oder mehreren parallelen Ebenen übereinander um den Hauptkörper (5) herum in der Zusatzeinrichtung symmetrisch angeordnet, und einem ringförmigen Körper besteht, der alle Blattfedern (28) auf ihren auslenkbaren Enden miteinander verbindet und dass die nicht auslenkbaren Enden der Blattfedern (28) mit dem Trägerkörper der Zusatzeinrichtung verbunden sind, dass ferner der ringförmige Körper entweder den Metallring (24) oder das Metallrohr (27) und in Richtung zum Werkstück die taktile Glelt- oder Rolleinrichtung oder die quasitaktile Staudruck-Einrichtung trägt und dass die Blattfedern (28) durch zusätzliche, verspannbare Federn (31) in ihrer Federwirkung variabel einstellbar sind.

12. Wasserstrahl-Schneidemaschine nach Ansprüchen 1,8,9,10 und 11
**dadurch gekennzeichnet,**
**dass** der taktile Gleitkörper aus einem Hartmetall- oder Keramikring besteht, der auf seiner dem Werkstück zugekehrten Seite Schlitze für den Spülvorgang aufweist und dass dieser Ring auswechselbar ist.

13. Wasserstrahl-Schneidemaschine nach Ansprüchen 1,8,9,10 und 11
**dadurch gekennzeichnet,**
**dass** eine oder mehrere taktile Rollkörper am ringförmigen Körper in gleichen Abständen angebracht sind, die beim Schneidvorgang über dem Werkstück abrollen.

14. Wasserstrahl-Schneidemaschine nach Ansprüchen 1,8,9,10 und 11
**dadurch gekennzeichnet,**
**dass** mehrere parallel zur Hauptachse der Zusatzeinrichtung und in gleichem Abstand an dem ringförmigen Körper angebrachte hydraulische Staudruck-Rohre vorgesehen sind, durch die fortlaufend Wasser mit bestimmtem Druck in Richtung zum Werkstück strömt und dass am Ausgang der Rohre ein vom Abstand zum Werkstück abhängiger Staudruck die Führungseinrichtung in Richtung der Hauptachse des sensorkörpers (6) verlagert, so dass der Sensorkörper (6) in der oben beschriebenen Weise ein abstandsabhängiges Signal erzeugt.

## Claims

1. Water jet cutting machine having a non-contacting and optionally tactile distance guiding sensor device and a cutting head drive for the automatic trailing guidance of a water jet cutting head (1) in order to maintain a uniform, presettable distance during the cutting operation, by continuously determining the distance between a jet pipe outlet and a workpiece (13) by means of carried-along sensors which generate an electrical control signal for driving the cutting head in the direction away from or towards the workpiece (13), wherein a preferably metallic main body (5) is either pushed concentrically with respect to a, jet pipe (12) onto the latter or the holder thereof and is fixed there by a clamping device, or this main body (5) forms a constructive unit with a jet pipe holder, said constructive unit being concentric to the jet pipe (12), wherein furthermore the main body (5) contains an inner inductive sensor body (6) of cylindrical-tubular design, which has a bore running centrically in its main axis, the diameter of said bore being greater than the diameter of the jet pipe (12), wherein furthermore one or more supply tubes (20) for flushing medium are introduced into the main body (5) in such a way that the flushing medium can exit parallel to the jet pipe (12) in the direction towards the workpiece (13) and at the latter flushes away the abraded material and abrasive particles from the cutting device which were produced during the drilling and cutting operation, wherein moreover an additional device can be placed on the main body (5) and can be fixed there, said additional device being equipped and provided for tactile and/or quasi-tactile sensor devices which are connected directly or indirectly to the workpiece (13), in such a way that it can carry out a relative movement between metallic parts of the sensor device with its movable guide device on the inductive sensor body (6), and wherein this relative movement of the metallic parts has an effect on the sensor body (6) such that the latter generates an electrical output signal which corresponds to the relative displacement.

2. Water jet cutting machine according to Claim 1, **characterized in that** the metallic main body (5) has in the sensor body (6) an extension which partially encloses said sensor body in an annular manner and protects it against lateral mechanical stress, said extension at the same time being designed as a receiving body for an additional device.

3. Water jet cutting machine according to Claim 1, **characterized in that**, in order to protect the sensor body (6) against abrasion of material caused by the rebound of abrasive particles and abrasive jet medium, protective plates (14) made of abrasion-resistant, non-metallic material are provided which protect the sensor body (6) from below and from the sides, **in that** furthermore these protective plates are designed to be replaceable, and **in that** they are equipped with devices for detecting a certain maximum level of wear which trigger an electrical monitoring signal when this level of wear is reached.

4. Water jet cutting machine according to Claims 1 and 3, **characterized in that** a conductor track arrangement (16) is fitted inside the protective plate (14) and parallel to the outer surfaces thereof in order to monitor the level of wear, said conductor track arrangement being interrupted when a certain level of wear is reached and triggering a switching signal when it is interrupted, by means of a monitoring circuit of known type.

5. Water jet cutting machine according to Claims 1, 3 and 4, **characterized in that** the conductor track arrangement (16) has an approximately spiral shape and forms an inductance, **in that** the two ends of the conductor track are connected to one another by an electrical capacitor (17) so that an electrical resonant circuit is formed, **in that** a further resonant circuit that is independent of the sensor body (6) is provided in the sensor body (6), said further resonant circuit being tuned to the same resonant frequency, being tightly coupled to the resonant circuit in the protective plate and being connected to an oscillator circuit which, when the resonant circuit in the protective plate (14) is intact, is damped in such a way that no intrinsic excitation can be set provided that this resonant circuit is not interrupted, but after it has been interrupted resonates and generates a report signal which prompts for replacement of the protective plate.

6. Water jet cutting machine according to Claims 1, 3 and 4, **characterized in that** the conductor track arrangement (16) has an approximately spiral or meandering configuration, and **in that** its ends lead to a cable or to a contact on the sensor body (6) or on the main body (5) and furthermore to a current monitoring circuit which triggers a report signal when the conductor track (16) is interrupted due to wear of the protective plate (14).

7. Water jet cutting machine according to Claims 1, 3 and 4, **characterized in that** the conductor track (16) has an approximately spiral shape in the centre which expands outwards into a meandering configuration, **in that** the two ends are connected to one another, and **in that** as a result a short-circuit ring is formed which is tightly coupled to a special oscillator circuit which is separate from the sensor function and is accommodated in the sensor head, so that, when the conductor track is interrupted due to a feedback effect on the oscillator circuit, the resonant frequency thereof is considerably changed, and **in that** this change generates a report signal in a downstream discriminator circuit.

8. Water jet cutting machine according to Claim 1, **characterized in that** the additional device for tactile or quasi-tactile determination of the distance between the end of the jet pipe and the workpiece in the case of non-metallic material consists of a support body which is pushed concentrically over the main body (5) of the sensor device and can be fixed there by means of screws or clamps, **in that** the support body is provided with a guide device which guides a metallic ring-shaped or tubular body which can be moved in the main axis and is provided with a tactile sliding or rolling device or with a quasi-tactile hydraulic or pneumatic dynamic pressure device and directly influences the inductive sensor body (6), the movement of said ring-shaped or tubular body relative to the sensor body (6) being brought about by the tactile sliding or rolling device or by the dynamic pressure device.

9. Water jet cutting machine according to Claims 1 and 8, **characterized in that** a metal ring (24) which is guided by the guide device is movably arranged directly below the sensor head (6), and **in that**, when said metal ring changes position with respect to the sensor head (6), the latter generates corresponding sensor output signals in the same way or in a similar way as in the case of a metallic workpiece.

10. Water jet cutting machine according to Claims 1 and 8, **characterized in that** a metal tube (27) which is guided by the guide device is movably arranged around the sensor body (6) in a manner concentric thereto, and **in that** when said metal tube changes position in the direction of the main axis, the sensor head (6) generates corresponding output signals in the same way or in a similar way as in the case of a metallic workpiece.

11. Water jet cutting machine according to Claims 1, 8, 9 and 10, **characterized in that** the guide device consists of an arrangement of leaf springs (28), which are arranged in two or more parallel planes above one another symmetrically around the main body (5) in the additional device, and of a ring-shaped body which connects all the leaf springs (28) to one another at their movable ends, and **in that** the non-movable ends of the leaf springs (28) are connected to the support body of the additional device, **in that** furthermore the ring-shaped body bears either the metal ring (24) or the metal tube (27) and in the direction of the workpiece the tactile sliding or rolling device or the quasi-tactile dynamic pressure device, and **in that** the leaf springs (28) can be adjusted in a variable manner in terms of their resilient action by means of additional, tensionable springs (31).

12. Water jet cutting machine according to Claims 1, 8, 9, 10 and 11, **characterized in that** the tactile sliding body consists of a hard metal or ceramic ring which has slots for the flushing operation on its side facing the workpiece, and **in that** this ring is replaceable.

13. Water jet cutting machine according to Claims 1, 8, 9, 10 and 11, **characterized in that** one or more tactile rolling bodies are mounted on the ring-shaped body at regular intervals, said rolling bodies rolling off over the workpiece during the cutting operation.

14. Water jet cutting machine according to Claims 1, 8, 9, 10 and 11, **characterized in that** a number of hydraulic dynamic pressure tubes are provided which are mounted on the ring-shaped body parallel to the main axis of the additional device and at a regular spacing, through which tubes the water flows at a certain pressure towards the workpiece, and **in that**, at the outlet of the tubes, a dynamic pressure which depends on the distance from the workpiece displaces the guide device in the direction of the main axis of the sensor body (6), so that the sensor body (6) generates a distance-dependent signal in the manner described above.

## Revendications

1. Machine de découpage au jet d'eau dotée d'un système de capteur et de guidage de distance sans contact et alternativement tactile et d'un entraînement de tête de découpage pour le guidage précis automatique d'une tête de découpage au jet d'eau (1), destiné à maintenir une distance régulière et préréglable pendant le processus de découpage, en ce que la distance entre une sortie de lance et une pièce (13) est déterminée de façon ininterrompue par des capteurs entraînés, qui génèrent un signal de régulation électrique pour l'entraînement de la tête de découpage en provenance ou en direction de la pièce (13), un corps principal (5) de préférence métallique étant déplacé soit de façon concentrique par rapport à une lance (12) sur celle-ci soit sur son support et étant fixé à cet endroit par un dispositif de serrage ou en ce que ce corps principal (5) forme avec un support de lance une unité constructive concentrique par rapport à la lance (12), le corps principal (5) contenant en outre un corps de capteur (6) inductif situé à l'intérieur, présentant une structure tubulaire et cylindrique, lequel corps comprend un alésage s'étendant de façon centrale dans l'axe principal dudit corps, dont le diamètre est supérieur au diamètre de la lance (12), un ou plusieurs tuyau(x) d'amenée (10) pour le milieu de rinçage (5) étant introduit(s) en outre dans le corps principal (5), de sorte que le milieu de rinçage peut sortir parallèlement à la lance (12) en direction de la pièce (13) et rincer à cet endroit les déchets abrasifs engendrés à l'occasion du processus d'alésage et de découpage et les particules abrasives provenant du système de découpage, un système additionnel pouvant en outre être monté sur le corps principal (5) et y être fixé, lequel système est réglé pour des systèmes palpeurs tactiles et/ou quasitactiles, reliés directement ou non à la pièce (13) et est tel qu'il peut réaliser avec son système de guidage mobile sur le corps de capteur (6) inductif un déplacement relatif entre des parties métalliques du système palpeur et ce déplacement relatif des parties métalliques influençant le corps de capteur (6) de telle façon que celui-ci génère un signal de sortie électrique correspondant au déplacement relatif.

2. Machine de découpage au jet d'eau selon la revendication 1,
**caractérisée en ce que**
le corps principal métallique (5) supporte dans le corps de capteur (6) un prolongement l'entourant en partie de façon annulaire et protégeant des sollicitations latérales mécaniques, lequel prolongement sert simultanément de corps de réception pour un système supplémentaire.

3. Machine de découpage au jet d'eau selon la revendication 1,
**caractérisée en ce que**, pour protéger le corps de capteur (6) contre une usure de matériau due au rebond des particules d'abrasion et des abrasifs, on prévoit des plaques de protection (14) en matériau résistant à l'usure, non métallique, qui protègent le corps de capteur (6) depuis le bas et les côtés, **en ce que** ces plaques de protection sont configurées en outre de manière à pouvoir être remplacées, **en ce qu'**elles sont équipées de systèmes de détermination d'un degré d'usure maximal défini, qui déclenchent un signal de contrôle électrique lorsque cette usure est atteinte.

4. Machine de découpage au jet d'eau selon les revendications 1 et 3,
**caractérisée en ce que**
pour contrôler le degré d'usure, un système de piste conductrice (16) est aménagé à l'intérieur de la plaque de protection (14) et parallèlement à ses surfaces extérieures, lequel agencement est interrompu dans le cas d'un degré d'usure défini, et à l'occasion de l'interruption, déclenche un signal de commutation grâce à une commutation de contrôle de type connu.

5. Machine de découpage au jet d'eau selon les revendications 1, 3 et 4,
**caractérisée en ce que**
le système de piste conductrice (16) présente une forme approximativement en spirale et forme une résistance inductive, **en ce que** les deux extrémités de la piste conductrice sont reliées l'une à l'autre par un condensateur électrique (17), de sorte que cela engendre un circuit oscillant électrique, **en ce qu'**il est prévu dans le corps de capteur (6) un autre circuit oscillant indépendant du corps de capteur (6), qui est harmonisé sur la même fréquence de résonance, est couplé étroitement au circuit oscillant dans la plaque de protection et est relié à une commutation d'oscillateur, laquelle, lorsque le circuit oscillant est intact, est amortie dans la plaque de protection (14) de sorte qu'aucune excitation automatique ne peut se régler tant que ce circuit oscillant n'est pas interrompu mais oscille immédiatement après son interruption et génère un signal d'état, lequel exhorte à remplacer la plaque de protection.

6. Machine de découpage au jet d'eau selon les revendications 1, 3 et 4,
**caractérisée en ce que**
l'agencement de piste conductrice (16) présente une configuration sensiblement en spirale ou en forme de méandre et **en ce que** ses extrémités mènent à un câble ou à une métallisation sur le corps de capteur (6) ou sur le corps principal (5) et en outre à une commutation de surveillance du courant, qui, à l'occasion de l'interruption de la piste conductrice (16) due à l'usure de la plaque de protection (14), déclenche un signal d'état.

7. Machine de découpage au jet d'eau selon les revendications 1, 3 et 4,
**caractérisée en ce que**
la piste conductrice (16) présente au centre une forme sensiblement en spirale, qui s'élargit vers l'extérieur selon une configuration en forme de méandre, **en ce que** les deux extrémités sont reliées l'une à l'autre et **en ce que** cela forme de ce fait une bague court-circuitée, qui est couplée étroitement sur une commutation d'oscillateur spéciale, séparée de la fonction de capteur et introduite dans le corps de capteur, de sorte qu'à l'occasion de l'interruption de la piste conductrice due à une répercussion sur la commutation d'oscillateur, la fréquence de résonance de ladite piste est considérablement modifiée et **en ce que** cette modification génère un signal d'état dans une commutation de discriminateur branchée en aval.

8. Machine de découpage au jet d'eau selon la revendication 1,
**caractérisée en ce que**
le système supplémentaire pour la détermination tactile et/ou quasitactile de la distance entre l'extrémité de la lance et la pièce, lorsque le matériau n'est pas métallique, est constitué d'un corps de support, qui peut être glissé de manière concentrique sur le corps principal (5) du système de capteur et y être fixé par des vis ou des pinces, **en ce que** le corps de support est pourvu d'un système de guidage, qui guide un corps annulaire ou tubulaire métallique mobile dans l'axe principal, pourvu d'un dispositif de glissement ou de roulement tactile ou d'un système de pression dynamique quasitactile hydraulique ou pneumatique, et influençant directement le corps de capteur (6) inductif, dont le déplacement par rapport au corps de capteur (6) est provoqué par le dispositif de glissement ou de roulement tactile ou par le système de pression dynamique.

9. Machine de découpage au jet d'eau selon les revendications 1 et 8,
**caractérisée**
**en ce qu'**un anneau métallique (24) guidé par le système de guidage est disposé de manière mobile directement au-dessous du corps de capteur (6) et en ce que, lorsque sa position par rapport au corps de capteur (6) est modifiée, celui-ci génère des signaux de sortie de capteur correspondant de la même façon à ceux d'une pièce métallique.

10. Machine de découpage au jet d'eau selon les revendications 1 et 8,
**caractérisée**
**en ce qu'**un tuyau métallique (27) guidé par le système de guidage est disposé de façon mobile et concentrique par rapport au corps de capteur (6) en entourant celui-ci et en ce que, lorsque sa position en direction de l'axe principal est modifiée, le corps de capteur (6) génère de façon identique ou similaire des signaux de sortie correspondant à ceux d'une pièce métallique.

11. Machine de découpage au jet d'eau selon les revendications 1, 8, 9 et 10,
**caractérisée en ce que**
le système de guidage est constitué d'un agencement de ressorts à lames (28) disposés de façon symétrique les uns sur les autres en deux plans parallèles ou plus autour du corps principal (5), et d'un corps annulaire, qui relie tous les ressorts à lames (28) les uns aux autres à leurs extrémités pouvant être déviées et **en ce que** les extrémités des ressorts à lames (28) ne pouvant pas être déviées sont reliées au corps de support du système supplémentaire, **en ce que** le corps annulaire supporte en outre soit l'anneau métallique (24) soit le tuyau métallique (27) et en direction de la pièce, le système de glissement ou de roulement tactile ou le système de pression dynamique quasitactile et **en ce que** l'action élastique des ressorts à lames (28) peut être réglée de façon variable par des ressorts (31) supplémentaires, pouvant être déformés.

12. Machine de découpage au jet d'eau selon les revendications 1, 8, 9, 10 et 11,
**caractérisée en ce que**
le corps de glissement tactile est constitué d'un anneau en métal dur ou en céramique, qui comprend sur son côté tourné vers la pièce des fentes pour le procédé de rinçage et **en ce que** cet anneau peut être remplacé.

13. Machine de découpage au jet d'eau selon les revendications 1, 8, 9, 10 et 11,
**caractérisée**
**en ce qu'**un ou plusieurs corps de roulement tactile(s) est(sont) aménagé(s) sur le corps annulaire à équidistance, lesquels corps roulent sur la pièce à l'occasion du processus de découpage.

14. Machine de découpage au jet d'eau selon les revendications 1, 8, 9, 10 et 11,
**caractérisée en ce que**
sont prévus plusieurs tuyaux de pression dynamique hydrauliques aménagés parallèlement à l'axe principal du système supplémentaire et à équidistance sur le corps annulaire, à travers lesquels l'eau s'écoule de façon continue à une pression définie en direction de la pièce et **en ce qu'**à la sortie des tuyaux, une pression dynamique dépendant de la distance par rapport à la pièce déplace le système de guidage en direction de l'axe principal du corps de capteur (6), de sorte que le corps de capteur (6) génère de la façon décrite ci-dessus un signal dépendant de la distance.
